# FASCICULE DE BREVET EUROPEEN

(11) **EP 0 176 402 B1**
(45) Date de publication et mention de la délivrance du brevet: **17.05.1989**
(21) Numéro de dépôt: 85401678.9
(22) Date de dépôt: 23.08.1985
(51) Int. Cl.: H01H 71/02, H01H 83/04

(54) **Perfectionnements apportés aux interrupteurs à coupure automatique, notamment aux interrupteurs différentiels et disjoncteurs**
Schalter mit Selbstunterbrechung, insbesondere Differentialschalter und Schutzschalter
Switches with automatic circuit breaking, especially in differential switches and circuit breakers

(30) Priorité: 06.09.1984 FR 8413744
(43) Date de publication de la demande: 02.04.1986
(73) Titulaire: HAGER ELECTRO S.A., F-67210 Obernai (FR)
(72) Inventeur: Roiatti, Jean-Marie, F-67230 Benfeld (FR); Geny, Luc, F-67210 Obernai (FR)
(74) Mandataire: Lemoine, Michel

(56) Documents cités:
- EP-A- 0 008 989
- EP-A- 0 017 818
- EP-A- 0 099 786
- DE-A- 2 504 007
- US-A- 3 143 627
- US-A- 3 178 547

## Description

L'invention est relative aux appareils électriques à coupure automatique, notamment aux interrupteurs différentiels, disjoncteurs ou disjoncteurs différentiels, du genre de ceux qui comportent un socle en matière isolante, un support pouvant recevoir des éléments mécaniques de l'appareil et une chambre de coupure qui est fermée de tous côtés à l'exception d'une ouverture pour le passage d'au moins un contact mobile coopérant avec un contact fixe et qui contient des armatures capables de créer un champ magnétique de désionisation lors du mouvement de séparation des rivets de contact, ou éléments analogues, des contacts fixe(s) et mobile(s), le support et le socle étant munis de moyens de pivotement, de guidage et de positionnement mutuels tels que le socle puisse être approché du support, amené à la position définitive de montage par pivotement par rapport au support et maintenu à cette position définitive à l'aide d'une vis unique, l'ensemble étant complété par un capot entourant le support et rapporté sur le socle.

L'invention a pour but de faciliter le montage de ces appareils.

A cet effet, l'appareil électrique du genre défini ci-dessus est essentiellement caractérisé en ce que le support est un bloc autonome en matière isolante qui reçoit la plupart des éléments électriques et mécaniques de l'appareil-avant montage sur le socle et dans lequel est aménagée la chambre de coupure, et en ce que la vis unique traverse le socle et est serrée dans le bloc.

Le susdit bloc remplit ainsi la double fonction d'un gabarit de montage et d'une ossature de l'appareil et il est facile de l'adapter et de le fixer au socle.

Selon un mode de réalisation préféré dans lequel le ou chaque contact mobile est muni d'un ressort de mise en pression, ce ressort est maintenu sur le socle alors que le contact mobile correspondant est maintenu sur le bloc, de telle sorte que la fixation du socle au bloc à l'aide de la susdite vis unique assure la compression du ressort et par conséquent la mise en pression du contact mobile correspondant.

Ce mode de réalisation fait ainsi jouer à la vis de fixation un rôle supplémentaire, ce qui simplifie la construction de l'appareil.

Conformément à un autre perfectionnement, la chambre de coupure est fermée latéralement par un couvercle rapporté sur le bloc et une platine sert à la fois au maintien du couvercle sur le bloc et au support d'un bouton-test de type connu.

Là encore, une même pièce remplit une double fonction, ce qui simplifie encore la construction de l'appareil.

Il est à noter que le US-A-3 178 547 décrit un coupe-circuit dont les seuls éléments mobiles du mécanisme de coupure sont portés par une pièce en U (31) qui est fixée à un socle (11) par engagement d'un crochet (45), porté de chaque côté par la pièce en U (31), dans l'encoche d'une équerre (47) qui est fixée par une vis (48) au socle (11). La pièce en U (31) est ensuite fixée au socle (11) par une vis unique (61) qui traverse cette pièce (31) par un trou (62) et qui se visse dans un écrou (63) emprisonné dans le socle (11) au moulage. La tête de la vis unique (61) ne peut être atteinte par un tournevis que de l'intérieur du socle (11), ce qui nécessite de laisser libre dans la pièce en U (31) un espace pour le passage d'un tel tournevis. Sur le socle (11) sont rapportés directement des chambres de coupure à armatures d'extinction (40) et un dispositif de déclenchement automatique à surcharge (21, 97). La pièce en U (31) ne remplit pas ainsi la double fonction d'un gabarit de montage et d'ossature pour l'appareil. De plus, en position de fixation, la pièce en U (31) bute (en 65) sur les deux susdites équerres (47), ce qui rend la position de fixation incertaine.

Le US-A-3178547 ne suggère pas non plus d'utiliser le pivotement autour des crochets (47) pour assurer la compression d'un ressort avec mise en pression des contacts mobiles (25).

L'invention va être maintenant exposée plus en détail à l'aide des dessins annexés.
La figure 1 représente, en perspective éclatée, le bloc où est aménagée la chambre de coupure, le couvercle rapporté sur le bloc et les divers éléments portés par le bloc et maintenus sur celui-ci par le couvercle.
La figure 2 représente, en perspective éclatée, les éléments de la figure 1 après assemblage, le socle et divers composants destinés à leur être adaptés.
La figure 3 est une vue de détail selon la flèche III de la figure 2.
La figure 4 illustre l'opération de fixation du socle sur le bloc.
La figure 5 illustre la phase finale de fixation du capot de l'appareil.
La figure 6 montre en coupe l'appareil entièrement monté.

L'invention s'applique particulièrement bien à un interrupteur différentiel du genre décrit dans la demande de brevet français FR-A-2552931 déposée par la demanderesse de 4 octobre 1983.

Selon cette demande de brevet, l'interrupteur différentiel comprend, comme le montre notamment la figure 6, un mécanisme à genouillère et à encliquetage 1, entre un organe rotatif d'actionnement manuel ou manette 2 à bouton d'actionnement 2a et un porte-contact basculant 3 sur lequel est monté au moins un contact mobile 4 coopérant avec un contact fixe 5 et qui est sollicité par un premier ressort 6 dans le sens de l'ouverture ou séparation du contact mobile 4 par rapport au contact fixe 5.

Il existe en général deux contacts mobiles 4 coopérant respectivement avec deux contacts fixes 5 et sollicités chacun par un ressort 6. L'ensemble du porte-contact 3 et du ou des contacts mobiles 4 est de préférence agencé de la façon décrite dans la demande de brevet français FR-A-2 552 926 déposée par la demanderesse le 4 octobre 1983, c'est-à-dire de façon que le(s) même(s) ressort(s) 6 assure(nt) à la fois la séparation des contacts 4 et 5 lors du mouvement d'ouverture et la pression de ces contacts 4, 5 l'un sur l'autre en position de fermeture. Le mécanisme 1 est capable, d'une part, lorsqu'il est tendu, de transmettre le mouvement de la manette 2 au porte-contact 3 aussi bien dans le sens de l'ouverture que dans le sens de la fermeture et, d'autre part, au moment où le mécanisme 1 est détendu par un relais 7 agissant indépendamment de la manette 2 sur l'encliquetage du mécanisme 1, de provoquer le retour du porte-contact 3 de sa position de fermeture à sa position d'ouverture. Le mécanisme 1 est agencé de manière à permettre à la manette 2 de réarmer l'interrupteur, c'est-à-dire de retendre le mécanisme 1 en le ramenant de sa position d'ouverture après déclenchement à sa position d'ouverture normale représentée à la figure 6, après cessation de l'intervention du relais 7 et sous l'action d'un deuxième ressort 8 agissant sur cette manette 2.

De façon usuelle, l'interrupteur est logé dans un boîtier isolant qui sera décrit plus en détail ci-après et d'où émerge le bouton 2a de la manette 2.

Le mécanisme 1 est essentiellement constitué :
- d'une bielle 10 articulée par l'une de ses extrémités sur la manette 2, selon un axe 11 excentré par rapport à l'axe de rotation fixe 12 de la manette 2 ;
- d'une biellette 13 articulée par l'une de ses extrémités à l'autre extrémité de la bielle 10, selon un axe 14, et par l'autre de ses extrémités au porte-contact 3, selon un axe 15 excentré par rapport à l'axe de basculement fixe 16 du porte-contact 3 ; et
- d'un levier déclencheur 17 articulé par l'une de ses extrémités autour d'un axe fixe 18 et muni d'une rainure longitudinale 19 dans laquelle l'axe d'articulation 14 entre bielle 10 et biellette 13 peut glisser pratiquement sans jeu transversal. Les susdits axes 11, 12, 14, 15, 16 et 18 sont parallèles les uns aux autres, les axes fixes 12, 16 et 18 étant liés au boîtier.

L'encliquetage du mécanisme 1 comprend un cliquet 20, d'axe 21, qui est sollicité par un troisième ressort 22, ce cliquet 20 agissant sur le levier déclencheur 17. L'axe 21 est lui aussi parallèle aux axes 11, 12, 14, 15, 16 et 18 et il est lié au boîtier.

L'axe fixe 18 du levier déclencheur 17 est situé de façon telle que, en position de fermeture, ce levier déclencheur 17 soit approximativement parallèle à l'ensemble de la bielle 10 et de la biellette 13, cet axe étant alors pratiquement aligné avec l'axe 11 entre manette 2 et bielle 10.

La bielle 10 est constituée d'une tige rectiligne dont les deux extrémités sont repliées à angle droit de manière à constituer respectivement l'axe d'articulation 11 de la bielle 10 avec la manette 2 et son axe d'articulation 14 avec la biellette 13. Comme montré aussi à la figure 1, la biellette 13 est avantageusement constituée de deux biellettes individuelles parallèles 13a et 13b de façon que la partie 3a du porte-contact 3, par laquelle se fait l'articulation avec la biellette double 13, se place entre les deux biellettes individuelles 13a, 13b. De préférence, une barrette de liaison 43 solidarise ensemble ces deux biellettes individuelles 13a, 13b.

La longueur de la rainure 19 du levier déclencheur 17 est telle que l'axe d'articulation 14 entre bielle 10 et biellette 13 vienne buter contre l'une 23 des extrémités longitudinales de cette rainure 19 au cours du mouvement de réarmement.

En général, le relais 7 est un relais à aimant permanent, qui agit par une tige-poussoir 25 sur le cliquet 20, ce qui oblige le cliquet 20 à exercer sur cette tige-poussoir 25 une force suffisante pour vaincre l'action du ressort antagoniste de l'aimant permanent lors du réarmement du relais 7. Pour assurer cette opération, un ressort de réarmement 48 est agencé de façon telle que, lorsque le mécanisme 1 est détendu par action du relais 7, la tension de ce ressort 48 se trouve fortement accrue, par un mouvement d'écartement des deux extrémités de ce ressort. Le cliquet 20 est muni d'une encoche 28 propre à recevoir un bec 30 porté par le levier déclencheur 17.

Le boîtier est muni d'autant de bornes d'entrée 32 que de contacts fixes 5, qui sont reliées électriquement à ces contacts fixes 5. De façon usuelle, le ou chaque contact fixe 5 porte un rivet de contact 33 qui coopère avec un rivet de contact 34 porté par le ou chaque contact mobile 4 correspondant. La continuité du circuit électrique est assurée par une tresse 38 attachée au contact mobile 4. Le rivet 33 est logé en position fixe et le rivet 34 se déplace dans une chambre d'extinction d'arc de coupure ou, plus brièvement, une chambre de coupure 35, qui est fermée de tous côtés à l'exception d'une ouverture 36 nécessaire pour le débattement du contact mobile 4 ou plus exactement de la partie de ce contact mobile 4 qui est voisine de son rivet de contact 34. Comme on le sait, une telle chambre de coupure 35 contient des armatures 37 capables de créer un champ magnétique de désionisation lors de la séparation des rivets de contact 33 et 34.

Du côté opposé à celui des bornes d'entrée 32, le boîtier est muni de bornes de sortie 31..

Le relais 7 est relié à un tore de détection de défauts 9 par un enroulement secondaire 24.

Enfin, l'interrupteur comprend un bouton-test 39 auquel sont associés une résistance 40, un contact souple 41, un ressort de rappel 56 et deux languettes métalliques 57 et 73.

Le fonctionnement d'ensemble de l'interrupteur est connu et il est donc inutile de le décrire ici.

Cela étant, conformément à l'invention, la chambre de coupure 35 est aménagée dans un bloc autonome 26 en matière isolante qui est agencé de manière à recevoir, séparément ou sous forme d'ensembles ou sous-ensembles, la plupart des éléments électriques et mécaniques de l'appareil, et qui est associé à un socle 27 en matière isolante. Le bloc 26 et le socle 27 sont munis de moyens de pivotement, de guidage et de positionnement mutuels qui seront décrits plus en détail ci-après et tels que le socle 27 puisse être approché du bloc 26 garni des susdits éléments, amené à la position de montage définitive par pivotement par rapport au bloc 26 (ainsi qu'il sera expliqué plus en détail à l'aide de la figure 4) et maintenu à cette position définitive à l'aide d'une vis unique 44 qui traverse le socle 27 par un trou 45 et qui est serrée dans le bloc 26, en s'engageant dans un trou 46 ménagé dans ce dernier. Le boîtier, qui comprend le bloc 26 et le socle 27, est complété par un capot 47 entourant le bloc 26 et rapporté sur le socle 27.

De préférence, le ressort 6 de mise en pression du ou de chaque contact mobile 4 est maintenu sur le socle 27 (voir la figure 2) alors que le contact mobile 4 correspondant est maintenu sur le bloc 26, de telle sorte que la fixation du socle 27 sur le bloc 26 à l'aide de la vis unique 44 assure la compression du ou de chaque ressort 6 et par conséquent la mise en pression du contact mobile 4 correspondant.

De préférence encore, la chambre de coupure 35 est fermée latéralement par un couvercle 42 rapporté sur le bloc 26 et une platine 29 sert à la fois au maintien du couvercle 42 sur le bloc 26 et au support du bouton-test 39 et des éléments associés à celui-ci. Dans ce cas, les susdits moyens de pivotement, de guidage et de positon- nement, qui sont prévus entre le socle 27 et le bloc 26, sont répartis, du côté de ce dernier, entre le bloc 26 et le couvercle 42 qui forment un ensemble rigide après adaptateur de la platine 29.

On va maintenant décrire les phases successives de montage de l'appareil et, au fur et à mesure, les caractéristiques de construction qui permettent la réalisation de ces phases.

### 1) Sous-ens,emble porte-contact :

On introduit l'axe 15 dans les ouvertures 49 des biellettes individuelles 13a, 13b et dans l'ouverture 50 de la partie 3a du porte-contact 3, en accrochant l'une des extrémités du ressort de réarmement 48 à cet axe 15. Puis on introduit deux axes 51 dans les ouvertures 52 du porte-contact 3 (à la droite de sa partie inférieure, la figure 1 représente à l'envers un fragment du porte-contact 3 et l'un des contacts mobiles 4).

### 2) Sous-ensemble de test :

On introduit la résistance 40 dans le bouton-test 39 et on y place le contact souple 41 en faisant les soudures nécessaires.

### 3) Sous-ensemble test et platine :

On introduit le sous-ensemble de test ainsi obtenu entre la platine ou clip 29 et une aile 55 faite d'une seule pièce avec la platine 29 et parallèle à celfe-ci, en adaptant le ressort de rappel 56 entre le bouton-poussoir 39 et l'aile 55 de la platine 29.

### 4) Sous-ensemble contact fixe (phase et neutre) et bornes correspondantes :

On introduit les contacts fixes 5 avec ou sans lame de contact 57 dans le bornes 32, ainsi que des contacts fixes 58 dans les bornes 31.

### 5) Sous-ensemble relais :

On emmanche un amortisseur 59 à chaque oreille 53 du relais 7 (voir le détail à la partie gauche de la figure 3).

### 6) Sous-ensemble socle :

On emmanche les deux ressorts 6 sur des tétons 60 (figure 6) prévus à cet effet sur le socle 27.

### 7) Sous-ensemble chambre de coupure :

On présente le levier déclencheur 17 sur l'axe 18 venu de moulage avec le bloc 26, puis le cliquet 20 sur l'axe 21 venu également de moulage avec le bloc 26. On place le ressort de compression 22 sur le cliquet 20. Puis on présente le bec 30 du levier déclencheur 17 dans l'encoche 28 du cliquet 20. On accroche alors une pièce de réarmement 61 à l'autre extrémité du ressort de traction 48 du sous-ensemble porte-contact. On présente alors le sous-ensemble ainsi réalisé sur le bloc 26, en engageant l'un des axes 16 du porte-contact 3 dans un palier 62 du bloc 26 et l'axe 63 de la pièce de réarmement 61 dans un autre palier 64 du bloc 26.

On dispose le ressort de torsion 8 dans la manette 2 et celle-ci sur un axe 65 venu de moulage avec le bloc 26, en plaçant l'extrémité du ressort 8 derrière l'axe 18 du levier déclencheur 17, ce qui retient ce dernier latéralement.

Par ailleurs, on présente l'axe 14 de la bielle 10 dans des trous 66 de la biellette 13 et dans la rainure 19 du levier déclencheur 17 et l'axe 11 de la bielle 10 dans un palier excentré 67 de la manette 2 en faisant tourner celle-ci pour obtenir l'entraxe de la bielle 10.

### 8) Ensemble bloc et couvercle :

On centre le couvercle 42 sur le bloc 26 en présentant l'autre axe 16a du porte-contact 3 dans un palier 68 prévu sur le couvercle 42 et l'autre axe 63 de la pièce de réarmement 61, dans un palier (non montré) prévu également sur le couvercle 42 et en engageant l'extrémité de l'axe 15 dans une lumière en arc de cercle 69 qui traverse le couvercle 42. Puis on verrouille le couvercle 42 sur le bloc 26 en abaissant la platine 29 comme indiqué par la flèche F1 à la figure 2, jusqu'à la position représentée par la vue de détail située en haut et à gauche de la figure 2, ce qui produit un agrafage par engagement de l'aile 55 de la platine 29 dans une encoche 70 du bloc 26 et par accrochage d'un cran 71 du bloc 26 sur le bord d'une ouverture 72 ménagée dans la platine 29.

On présente en outre les sous-ensembles de désionisation à armatures 37 dans la chambre de coupure 35 du bloc 26 ainsi que les contacts fixes 5 sur le bloc 26. On enchâsse la languette de test 73 sur le bloc 26. Enfin, on introduit les deux contacts mobiles 4 dans les logements ménagés à cet effet dans le porte-contact 3 et on agrafe le sous-ensemble relais sur le bloc 26 en introduisant les oreilles 53 garnies des amortisseurs 59 successivement dans des ouvertures 74 du couvercle 42 et 75 du bloc 26, comme représenté dans la vue de détail située à la gauche de la partie supérieure de la figure 3.

On obtient ainsi un ensemble fonctionnel complet.

### 9) Ensemble bloc-couvercle-socle :

On approche le socle 27 de l'ensemble ainsi . constitué par le bloc 26 et par le couvercle 42 en mettant en prise leurs moyens de pivotement, de guidage et de positionnement mutuels, de la façon représentée schématiquement à la figure 4.

Ces moyens comprennent avantageusement deux becs 76 et 77 prévus respectivement sur le bloc 26 et le couvercle 42 et deux encoches correspondantes 78 prévues sur le socle 27, l'ensemble étant tel que, lorsque les becs 76, 77 sont enfoncés respectivement dans les encoches 78, on puisse faire pivoter l'ensemble 26, 42 par rapport au socle 27 selon la flèche F2 de la figure 4 ou, plus généralement, le socle 27 par rapport à l'ensemble 26, 42. Ces moyens comprennent, en outre, des rebords 79 entourant le socle 27 et propres à recevoir et à guider entre eux les faces latérales de l'ensemble 26, 42 et celle des faces .transversates de cet ensemble qui est la plus éloignée des becs 76, 77. Ces moyens peuvent comprendre en outre des saillies et creux qui sont ménagés sur les éléments 26, 42 et 27 et qui s'engagent les uns dans les autres lors du mouvement de pivotement susvisé.

Puis on effectue le mouvement de pivotement susvisé, ce qui présente automatiquement les ressorts 6 sur des collerettes 80 (figure 1) prévues à cet effet sur les contacts mobiles 4, puis comprime les ressorts 6. A la fin du mouvement de pivotement, on introduit la vis d'assemblage 44 dans le trou 45 du socle 27 et dans le trou 46 du bloc 26 et on serre la vis 44 dans ce dernier trou 46.

### 10) Opérations finales d'assemblage et de réglage :

On présente les bornes 31 dans des logements prévus à cet effet entre les éléments 26, 42 et 27 et on effectue les diverses connexions électriques (le produit ainsi obtenu étant représenté au bas de la figure 5). On procède alors sur ce produit aux réglages de la sensibilité du relais 7 et aux vérifications mécaniques et électriques de l'interrupteur différentiel. Enfin, on adapte sur le produit le capot 47, comme schématisé par les flèches F3 de la figure 5, en introduisant des pattes élastiques d'encliquetage 81, venus de moulage avec le capot 47, dans des encoches 82 prévues à cet effet dans le socle 27 (voir la vue de détail située à la gauche de la figure 5), en faisant passer le bouton 2a de la manette 2 et le bouton-poussoir 39 respectivement par des ouvertures 83 et 84 ménagées dans le capot 47. L'interrupteur différentiel est alors prêt à être utilisé.

## Revendications

1. Appareil électrique à coupure automatique, comportant un socle (27) en matière isolante, un support (26) pouvant recevoir des éléments mécaniques de l'appareil et une chambre de coupure (35) qui est fermée de tous côtés à l'exception d'une ouverture (36) pour le passage d'au moins un contact mobile (4) coopérant avec un contact fixe (5) et qui contient des armatures (37) capables de créer un champ magnétique de désionisation lors du mouvement de séparation des rivets de contact (33, 34), ou éléments analogues, des contacts fixe(s) et mobile(s) (5, 4), le support (26) et le socle (27) étant munis de moyens de pivotement, de guidage et de positionnement mutuels (76, 77, 78, 79) tels que le socle (27) puisse être approché du support (26), amené à la position définitive de montage par pivotement par rapport au support (26) et maintenu à cette position définitive à l'aide d'une vis unique (44), l'ensemble étant complété par un capot (47) entourant le support (26) et rapporté sur le socle (27), caractérisé en ce que le support (26) est un bloc autonome (26) en matière isolante qui reçoit la plupart des éléments électriques et mécaniques de l'appareil avant montage sur le socle (27) et dans lequel est aménagée la chambre de coupure (35), . et en ce que la vis unique (44) traverse le socle (27) et est serrée dans le bloc (26).

2. Appareil selon la revendication 1, dans lequel le ou chaque contact mobile (4) est muni d'un ressort de mise en pression (6), caractérisé en ce que ce ressort (6) est maintenu sur le socle (27) alors que le contact mobile (4) correspondant est maintenu sur le bloc (26), de telle sorte que la fixation du socle (27) au bloc (26) à l'aide de la susdite vis unique (44) assure la compression du ou de chaque ressort (6) et par conséquent, la mise en pression du contact mobile.(4) correspondant.

3. Appareil selon l'une des revendications 1 et 2, caractérisé en ce que la chambre de coupure (35) est fermée latéralement par un couvercle (42) rapporté sur le bloc (26) et en ce qu'une platine (29) sert à la fois au maintien du couvercle (42) sur le bloc (26) et au support d'un bouton-test (39) de type connu.

4. Appareil selon la revendication 3, caractérisé en ce que les moyens de pivotement, de guidage et de positionnement mutuels comprennent des becs (76, 77) prévus respectivement sur le bloc (26) et sur le couvercle (42) et qui s'engagent respectivement dans des encoches (78) prévues sur le socle (27).

## Claims

1. An electrical device with automatic circuit- breaking, comprising a base (27) of insulating material, a support (26) able to receive mechanical elements of the device and a break chamber (35) which is closed on all sides with the exception of an opening (36) for the passage of at least one movable contact (4) cooperating with a fixed contact (5) and which contains armatures (37) capable of creating a deionizing magnetic field on the separation movement of the contact studs (33, 34) or similar elements, of the fixed and movable contacts (5, 4), the support (26) and the base (27) being equipped with means for mutual pivoting, guiding and positioning (76, 77, 78, 79) such that the base (27) can be moved towards the support (26), brought into the final assembly position by pivoting in relation to the support (26) and held in this final position by means of a single screw (44), the whole being completed by a cover (47) surrounding the support (26) and mounted on the base (27), characterised in that the support (26) is a self-contained unit (26) of insulating material which receives the majority of the electrical and mechanical elements of the device before mounting on the base (27) and in which the break chamber (35) is formed, and in that the single screw (44) passes through the base (27) and is screwed tight in the unit (26).

2. A device according to Claim 1, wherein the or each movable contact (4) is equipped with a pressure spring (6), characterised in that this spring (6) is held on the base (27) while the corresponding movable contact (4) is held on the unit (26), in such a manner that the fixing of the base (27) to the unit (26) by means of said single screw (44) ensures the compression of the or of each spring (6) and consequently the application of pressure to the corresponding movable contact (4).

3. A device according to either one of the Claims 1 and 2, characterised in that the break chamber (35) is closed laterally by a cover (42) mounted on the unit (26) and in that a plate (29) serves simultaneously to hold the cover (42) on the unit (26) and to support a test button (39) of known type.

4. A device according to Claim 3, characterised in that the means for mutual pivoting, guiding and positioning comprise catches (76, 77) provided respectively on the unit (26) and on the cover (42) and which engage respectively in recesses (78) provided in the base (27).

## Patentansprüche

1. Elektrogerät. mit automatischer Stromabschaltung, enthaltend einen Sockel (27) aus Isoliermaterial, einen Träger (26) für die Aufnahme der mechanischen Elemente des Geräts und eine Abschaltkammer (35), die, mit Ausnahme einer Öffnung (36) für den Durchgang zu mindestens einem zusammen mit einem feststehenden Kontakt (5) funktionierenden beweglichen Kontakt (4), auf allen Seiten geschlossen ist und Anker (37) enthält, mit denen bei der Trennungsbewegung der Kontaktnieten (33, 34) ein magnetisches Entionisierungsfeld erzeugt wird, oder gleichartige Elemente, einen oder mehrere feststehende und bewegliche Kontakte (33, 34), wobei der Träger (26) und der Sockel (27) mit gegenseitigen Dreh-Führungs- und Positioniervorrichtungen (76, 77, 78, 79) derart ausgerüstet sind, daß der Sockel (27) an den Träger (26), der durch Drehung im Verhältnis zum Träger (26) in der endgültigen Montageposition eingerichtet ist und mit Hilfe einer einzigen Schraube (44) in dieser endgültigen Position gehalten wird, herangeführt wird, wobei das Ganze durch eine Haube (47), die den Träger (26) umhüllt und auf den Sockel (27) heruntergezogen ist, vervollständigt wird, besonders gekennzeichnet dadurch, daß der Sockel (26) ein eingenstandiger Block (26) aus Isolierma- . terial ist, der den größten Teil der elektrischen und mechanischen Elemente des Geräts vor der Montage auf den Sockel (27) aufnimmt und in dem die Abschaltkammer (35) untergebracht ist, und gekennzeichnet dadurch, daß die einzige Schraube (44) durch den Sockel (27) durchgeht und im Block (26) angezogen ist.

2. Gerät gemäß Anspruch 1, in dem der oder jeder bewegliche Kontakt (4) mit einer auf Druck reagierenden Feder (6) ausgerüstet sind, besonders gekennzeichnet dadurch, daß die Feder (6) auf dem Sockel (27) gehalten wird, während der entsprechende bewegliche Kontakt (4) so auf dem Block (26) gehalten wird, daß die Befestigung des Sockels (27) an dem Block (26) mit Hilfe der vorstehend erwähnten einzischraube (44) das Zusammendrücken der oder jeder Feder (6) und demzufolge gewährleistet, daß der entsprechende bewegliche Kontakt (4) unter Druck gesetzt wird.

3. Gerät gemäß einem der Ansprüche 1 und 2, besonders gekennzeichnet dadurch, daß die Abschaltkammer (35) seitlich durch eine auf den Block (26) heruntergezogene Abdeckung (42) abgeschlossen ist, und dadurch, daß eine Tragplatte (29) gleichzeitig der Festhaltung der Abdekkung (42) auf dem Block (26) und der Halterung eines Testknopfs (39) bekannten Typs dient.

4. Gerät gemäß Anspruch 3, gekennzeichnet dadurch, daß die Dreh-, Führungs- und Positioniervorrichtungen auf dem Block (26), bzw. auf der Abdeckung (42) vorgesehene Haken (76, 77) enthalten, die entsprechend in die im Sockel (27) vorgesehenen Aussparungen einrasten.
